# EUROPÄISCHE PATENTSCHRIFT

(11) **EP 2 191 074 B1**
(45) Veröffentlichungstag und Bekanntmachung des Hinweises auf die Patenterteilung: **27.07.2016**
(21) Anmeldenummer: 08706802.9
(22) Anmeldetag: 24.01.2008
(51) Int. Cl.: E01H 5/02, B25G 3/26

(54) **SCHAUFEL-VORRICHTUNG FÜR EINEN SCHNEESCHIEBER**
SHOVEL APPARATUS FOR A SNOW SHOVEL
DISPOSITIF PELLE POUR UNE PELLE À NEIGE

(30) Priorität: 09.05.2007 DE 102007021670
(43) Veröffentlichungstag der Anmeldung: 02.06.2010
(73) Patentinhaber: HUSQVARNA AB, 561 82 Huskvarna (SE)
(72) Erfinder: HEILMANN, Edgar, 89075 Ulm (DE)
(74) Vertreter: Finkele, Rolf
(86) Internationale Anmeldenummer: PCT/DE2008/000135
(87) Internationale Veröffentlichungsnummer: WO 2008/138283

(56) Entgegenhaltungen:
- DE-U1- 29 813 485
- DE-U1-202006 012 994
- FR-A- 2 348 794
- FR-A- 2 861 950
- US-B1- 6 220 639
- US-B1- 6 669 397

## Beschreibung

Die Erfindung betrifft eine Schaufel-Vorrichtung für einen Schneeschieber, mit einem Schaufelelement mit einer Vorderkante zur Aufnahme von Schnee, einer Oberfläche zum Lagern von Schnee sowie zwei Seitenpaneelen und einem Rückpaneel zum Halten von auf der Oberfläche gelagertem Schnee.

Schaufel-Vorrichtungen der eingangs genannten Art werden im Stand der Technik im Zusammenhang mit fest damit verbundenen Stiel-Einrichtungen als herkömmliche Schneeschieber verwendet. Ein derartiger Schneeschieber ist beispielsweise aus der deutschen Gebrauchsmusterschrift DE-U-29813485 bekannt. Diese beschreibt einen handgeführten Schneeschieber, der aus einer muldenförmig gestalteten Räumschaufel und einem Stiel besteht. Der Stiel ist in eine Stielaufnahme eingesteckt, die gegenüber der oberen Fläche der Räumschaufel vorsteht und so gestaltet ist, dass der Stiel an der unteren Seite der Räumschaufel angeordnet werden kann. Hierbei wird der Stiel in bekannter Weise mittels einer Schraube oder einem Nagel gesichert.

Die bekannten Schaufel-Vorrichtungen weisen jedoch den Nachteil auf, dass sie nicht mit im Stand der Technik ebenfalls bekannten austauschbaren Stiel-Einrichtungen kombinierbar sind.

DE-U-29813485 zeigt eine Schaufel-Vorrichtung mit Einkerbung und Lager gemäß Oberbegriff des Anspruchs 1.

Aufgabe der Erfindung ist es deshalb, eine Schaufel-Vorrichtung zu schaffen, die für eine Kombination mit herkömmlichen Stiel-Einrichtungen geeignet ist.

Diese Aufgabe wird erfindungsgemäß dadurch gelöst, dass in einem zentralen Bereich des Schaufelelementes eine bezüglich der Oberfläche des Schaufelelementes geschlossen und bezüglich einer Unterfläche des Schaufelelementes offen ausgebildete Einkerbung ausgebildet ist, die ein Lager zur Aufnahme einer Stielaufnahme-Einrichtung enthält.

Bevorzugte Ausführungsformen der Erfindung sind Gegenstand der Unteransprüche.

Bei dem erfindungsgemäßen Vorrichtung wird durch die Merkmalskombination, dass in einem zentralen Bereich des Schaufelelementes eine bezüglich der Oberfläche des Schaufelelementes geschlossen und bezüglich einer Unterfläche des Schaufelelementes offen ausgebildete Einkerbung ausgebildet ist, die ein Lager zur Aufnahme einer Stielaufnahme-Einrichtung enthält, erreicht, dass eine Schaufel-Vorrichtung geschaffen ist, die über das fest mit dem Schaufelelement verbundenen Lager eine belastungsfähige Adaptereinrichtung zur Aufnahme herkömmlicher Stiel-Einrichtungen enthält. Hierzu ist vorgesehen, dass die Stielaufnahme-Einrichtung einen im Bereich seiner Außenfläche mit längsachsparallelen Hohlschienen versehenen Zylinderkörper enthält, in dem ein Metallbolzen zum Befestigen einer Stiel-Einrichtung festsitzend gelagert ist. Des Weiteren ist im Bereich der Innenfläche des Lagers eine Mehrzahl von längsachsparallelen Führungsschienen zum Zusammenwirken mit den Hohlschienen im Bereich einer Außenfläche der Stielaufnahme-Einrichtung vorgesehen.

Die obigen erfindungswesentlichen Merkmale wirken dabei dahingehend zusammen, eine wirklich stabile und robust in das Schaufelelement integrierte Adaptereinrichtung für herkömmlicher Stiel-Einrichtungen zu schaffen, da die mechanischen Belastungen eines Schaufelelementes für Schnee wesentlich höher sind als entsprechende Belastungen beispielsweise bei Gartenutensilien wie Harken und Rechen.

Gemäß einer ersten bevorzugten Ausführungsform der erfindungsgemäßen Vorrichtung ist vorgesehen, dass das Schaufelelement einen vorderen und einen hinteren im wesentlichen planen Bereich aufweist, die über einen dritten gebogenen Bereich miteinander verbunden sind, wobei in dem hinteren planen Bereich eine bezüglich der Oberfläche geschlossen und bezüglich einer Unterfläche des Schaufelelementes offen ausgebildete Einkerbung ausgebildet ist, die sich über das Rückpaneel bis zu dem vorderen planen Bereich erstreckt.

Gemäß einer anderen bevorzugten Ausführungsform der erfindungsgemäßen Vorrichtung ist vorgesehen, dass das Schaufelelement einen vorderen und einen hinteren im wesentlichen planen Bereich aufweist, die über einen dritten gebogenen Bereich miteinander verbunden sind, wobei in dem hinteren planen Bereich eine bezüglich der Oberfläche geschlossen und bezüglich einer Unterfläche des Schaufelelementes offen ausgebildete Einkerbung ausgebildet ist, die sich über das Rückpaneel bis zu dem vorderen planen Bereich erstreckt.

Gemäß einer weiteren bevorzugten Ausführungsform der erfindungsgemäßen Vorrichtung ist vorgesehen, dass die Einkerbung einen bezüglich der Oberfläche konvex gebogen ausgebildeten Teil enthält. Die Einkerbung können dabei insbesondere bezüglich der Unterfläche als U-förmige konkave Höhlung ausgebildet sein.

Gemäß einer wichtigen bevorzugten Ausführungsform der erfindungsgemäßen Vorrichtung ist vorgesehen, dass das Lager als Hohlzylinder mit einer als Einführöffnung für eine Stielaufnahme-Einrichtung wirkenden offenen Stirnfläche und einer als Anschlag für eine Stielaufnahme-Einrichtung wirkenden geschlossenen Stirnfläche ausgebildet ist. Vorzugsweise ist das Lager dabei über eine Mehrzahl von Stegen mit der Unterfläche des Schaufelelementes fest verbunden. Insbesondere können dabei drei äquidistant angeordnete Stege Verwendung finden.

Gemäß einer ersten bevorzugten Ausführungsform der erfindungsgemäßen Vorrichtung ist vorgesehen, dass der Metallbolzen als Mehrkantbolzen ausgebildet ist, der im Bereich seines dem Zylinderkörper fernen freien Endes mit einer Umlaufnut zum Zusammenwirken mit einer Stellschraube einer Stiel-Einrichtung versehen ist. Alternativ kann der Metallbolzen als quaderförmiger Flachbolzen ausgebildet sein, der im Bereich seines dem Zylinderkörper fernen freien Endes mit eine Bohrung zum Zusammenwirken mit einem Einrastdorn einer Stiel-Einrichtung versehen ist.

Das Schaufel-Element der erfindungsgemäßen Vorrichtung ist vorzugsweise aus einem Kunststoffmaterial hergestellt. Im Bereich der Vorderkante des Schaufel-Elementes kann eine metallische Verstärkungsschiene vorgesehen sein.

Die erfindungsgemäße Vorrichtung wird im Folgenden anhand einer bevorzugten Ausführungsform erläutert, die in der Figur der Zeichnung dargestellt ist. Darin zeigen:
Fig.1 eine bevorzugte Ausführungsform der erfindungsgemäßen Vorrichtung in einer Ansicht von schräg oben;
Fig.2 die in Figur 1 dargestellte erfindungsgemäße Vorrichtung in einer Ansicht von schräg unten.
Fig. 3 die in Figur 1 dargestellte erfindungsgemäße Vorrichtung in einer weiteren Ansicht von schräg unten.

Die in den Figuren 1 bis 3 dargestellte erfindungsgemäße Schaufel-Vorrichtung 100 für einen Schneeschieber enthält ein Schaufelelement mit einer Vorderkante 110 zur Aufnahme von Schnee, einer Oberfläche 101 zum Lagern von Schnee sowie zwei Seitenpaneelen 112, 112' und einem Rückpaneel 113 zum Halten von auf der Oberfläche 101 gelagertem Schnee. Das Schaufelelement weist einen vorderen 120 und einen hinteren 121 planen Bereich auf, wobei diese Bereiche 120, 121 über einen dritten gebogenen Bereich 123 miteinander verbunden sind. In dem hinteren planen Bereich 121 ist eine bezüglich der Oberfläche 101 geschlossen und bezüglich einer Unterfläche 102 des Schaufelelementes offen ausgebildete Einkerbung 130 vorgesehen, die sich von dem Rückpaneel 113 bis zu dem vorderen planen Bereich 121 erstreckt und ein Lager zur Aufnahme einer Stielaufnahme-Einrichtung 140 enthält.

Bei der in den Figuren 1 bis 3 dargestellten Ausführungsform der erfindungsgemäßen Schaufel-Vorrichtung 100 enthält die Einkerbung 130 einen bezüglich der Oberfläche 101 konvex gebogen ausgebildeten Teil 131. Die Einkerbung 130 ist dabei bezüglich der Unterfläche 102 als U-förmige konkave Höhlung ausgebildet.

Das Lager ist als Hohlzylinder mit einer als Einführöffnung für eine Stielaufnahme-Einrichtung 140 wirkenden offenen Stirnfläche und einer als Anschlag für eine Stielaufnahme-Einrichtung 140 wirkenden geschlossenen Stirnfläche 135 ausgebildet und über drei äquidistant angeordnete Stege 136 mit der Unterfläche 102 des Schaufelelementes fest verbunden.

Im Bereich der Innenfläche des Lagers ist eine Mehrzahl von längsachsparallelen Führungsschienen 137 zum Zusammenwirken mit Hohlschienen im Bereich einer Außenfläche einer Stielaufnahme-Einrichtung 140 vorgesehen. Entsprechend enthält eine Stielaufnahme-Einrichtung 140 einen im Bereich seiner Außenfläche mit längsachsparallelen Hohlschienen versehenen Zylinderkörper, in dem ein Metallbolzen 141 zum Befestigen einer Stiel-Einrichtung festsitzend gelagert ist.

Der Metallbolzen 141 ist als Mehrkantbolzen ausgebildet, der im Bereich seines dem Zylinderkörper fernen freien Endes mit einer Umlaufnut 142 zum Zusammenwirken mit einer Stellschraube einer Stiel-Einrichtung versehen ist.

Bei der in den Figuren 1 bis 3 dargestellten Ausführungsform der erfindungsgemäßen Schaufel-Vorrichtung 100 ist das Schaufel-Element aus einem Kunststoffmaterial hergestellt, wobei im Bereich der Vorderkante 110 des Schaufel-Elementes eine metallische Verstärkungsschiene 111 vorgesehen ist.

Das oben erläuterte Ausführungsbeispiel der Erfindung dient lediglich dem Zweck eines besseren Verständnisses der durch die Ansprüche vorgegebenen erfindungsgemäßen Lehre, die als solche durch das Ausführungsbeispiel nicht eingeschränkt ist.

## Patentansprüche

1. Schaufel-Vorrichtung (100) für einen Schneeschieber,
mit einem Schaufelelement mit einer Vorderkante (110) zur Aufnahme von Schnee, einer Oberfläche (101) zum Lagern von Schnee sowie zwei Seitenpaneelen (112, 112') und einem Rückpaneel (113) zum Halten von auf der Oberfläche (101) gelagertem Schnee, wobei in einem zentralen Bereich des Schaufelelementes eine bezüglich der Oberfläche (101) des Schaufelelementes geschlossen und bezüglich einer Unterfläche (102) des Schaufelelementes offen ausgebildete Einkerbung (130) ausgebildet ist, die ein Lager zur Aufnahme einer Stielaufnahme-Einrichtung (140) enthält, **dadurch gekennzeichnet, dass** das Lager eine Stielaufnahme-Einrichtung (140) enthält und dadurch eine in das Schaufelelement integrierte Adaptereinrichtung für eine Stiel-Einrichtung ausbildet, wobei im Bereich der Innenfläche des Lagers eine Mehrzahl von längsparallelen Führungsschienen (137) ausgebildet sind, welche mit Hohlschienen im Bereich einer Außenfläche der Stielaufnahme-Einrichtung (140) zusammenwirken, und wobei die Stielaufnahme-Einrichtung (140) einen im Bereich seiner Außenfläche mit längsparallelen Hohlschienen versehenen Zylinderkörper enthält, in dem ein Metallbolzen (141) zum Befestigen der Stiel-Einrichtung festsitzend gelagert ist.

2. Vorrichtung nach Anspruch 1, **dadurch gekennzeichnet, dass** das Schaufelelement einen vorderen (120) und einen hinteren (121) im wesentlichen planen Bereich aufweist, die über einen dritten gebogenen Bereich (123) miteinander verbunden sind, wobei in dem hinteren planen Bereich (121) eine bezüglich der Oberfläche (101) geschlossen und bezüglich einer Unterfläche (102) des Schaufelelementes offen ausgebildeten Einkerbung (130) ausgebildet ist, die sich über das Rückpanel (113) bi zu dem vorderen planen Bereich (120) erstreckt.

3. Vorrichtung nach einem der vorhergehenden Ansprüche, **dadurch gekennzeichnet, dass** die Einkerbung (130) einen bezüglich der Oberfläche (101) konvex gebogen ausgebildeten Teil (131) enthält.

4. Vorrichtung nach einem der vorhergehenden Ansprüche, **dadurch gekennzeichnet, dass** die Einkerbung (130) bezüglich der Unterfläche (102) als U-förmige konkave Höhlung ausgebildet ist.

5. Vorrichtung nach einem der vorhergehenden Ansprüche, **dadurch gekennzeichnet, dass** das Lager als Hohlzylinder mit einer als Einführungsöffnung für eine Stielaufnahme-Einrichtung (140) wirkenden offenen Stirnfläche und einer als Anschlag für eine Stielaufnahme-Einrichtung (140) wirkenden geschlossenen Stirnfläche (135) ausgebildet ist.

6. Vorrichtung nach Anspruch 5, **dadurch gekennzeichnet, dass** das Lager über eine Mehrzahl von Stegen (136) mit der Unterfläche (102) des Schaufellelementes fest verbunden ist.

7. Vorrichtung nach Anspruch 6, **dadurch gekennzeichnet, dass** drei äquidistant angeordnete Stege (136) vorgesehen sind.

8. Vorrichtung nach Anspruch 1, **dadurch gekennzeichnet, dass** der Metallbolzen (141) als Mehrkantbolzen ausgebildet ist, der im Bereich seines dem Zylinderkörper fernen freien Endes mit einer Umlaufnut (142) zum Zusammenwirken mit einer Stellschraube einer Stiel-Einrichtung versehen ist.

9. Vorrichtung nach Anspruch 1, **dadurch gekennzeichnet, dass** der Metallbolzen (141) als quaderförmiger Flachbolzen ausgebildet ist, der im Bereich seines dem Zylinderkörper fernen freien Endes mit einer Bohrung zum Zusammenwirken mit einem Einrastdorn einer Stiel-Einrichtung versehen ist.

10. Vorrichtung nach einem der vorhergehenden Ansprüche, **dadurch gekennzeichnet, dass** das Schaufel-Element aus einem Kunststoffmaterial hergestellt ist.

11. Vorrichtung nach Anspruch 10, **dadurch gekennzeichnet, dass** im Bereich der Vorderkante (110) des Schaufelelementes eine metallische Verstärkungsschiene (111) vorgesehen ist.

## Claims

1. Blade apparatus (100) for a snow shovel,
having a blade element with a front edge (110) for receiving snow, a surface (101) for supporting snow and two side panels (112, 112') and a rear panel (113) for retaining snow supported on the surface (101),
wherein an indentation (130), which contains a bearing for receiving a handle-receiving device (140), is formed in a central region of the blade element, said indentation (130) being configured in a closed manner with regard to the surface (101) of the blade element and in an open manner with regard to a bottom face (102) of the blade element, **characterized**
**in that** the bearing contains a handle-receiving device (140) and as a result forms an adapter device, integrated into the blade element, for a handle device,
wherein a plurality of longitudinally parallel guide rails (137) are formed in the region of the inner face of the bearing, said guide rails (137) cooperating with hollow rails in the region of an outer face of the handle-receiving device (140), and
wherein the handle-receiving device (140) contains a cylinder body provided with longitudinally parallel hollow rails in the region of its outer face, a metal bolt (141) for fastening the handle device being mounted in a fixed manner in said cylinder body.

2. Apparatus according to Claim 1, **characterized in that** the blade element has a front (120) and a rear (121) substantially planar region, which are connected together via a third curved region (123), wherein an indentation (130) that is configured in a closed manner with regard to the surface (101) and in an open manner with regard to a bottom face (102) of the blade element is formed in the rear planar region (121), said indentation extending over the rear panel (113) as far as the front planar region (120).

3. Apparatus according to either of the preceding claims, **characterized in that** the indentation (130) contains a part (131) that is configured in a convexly curved manner with regard to the surface (101).

4. Apparatus according to one of the preceding claims, **characterized in that** the indentation (130) is configured as a U-shaped concave cavity with regard to the bottom face (102).

5. Apparatus according to one of the preceding claims, **characterized in that** the bearing is configured as a hollow cylinder having an open end face that acts as an introduction opening for a handle-receiving device (140), and a closed end face (135) that acts as a stop for a handle-receiving device (140).

6. Apparatus according to Claim 5, **characterized in that** the bearing is firmly connected to the bottom face (102) of the blade element via a plurality of webs (136).

7. Apparatus according to Claim 6, **characterized in that** three equidistantly arranged webs (136) are provided.

8. Apparatus according to Claim 1, **characterized in that** the metal bolt (141) is configured as a polygonal bolt which is provided in the region of its free end remote from the cylinder body with a circumferential groove (142) for cooperating with an adjusting screw of a handle device.

9. Apparatus according to Claim 1, **characterized in that** the metal bolt (141) is configured as a cuboid flat bolt which is provided in the region of its free end remote from the cylinder body with a hole for cooperating with a latching pin of a handle device.

10. Apparatus according to one of the preceding claims, **characterized in that** the blade element is produced from a plastics material.

11. Apparatus according to Claim 10, **characterized in that** a metal reinforcing rail (111) is provided in the region of the front edge (110) of the blade element.

## Revendications

1. Dispositif de pelle (100) pour une pelle à neige, comprenant un élément de pelle avec un bord avant (110) pour accumuler de la neige, une surface (101) pour recevoir la neige et deux panneaux latéraux (112, 112') et un panneau arrière (113) pour retenir la neige accumulée sur la surface (101), une entaille (130) fermée par rapport à la surface (101) de l'élément de pelle et ouverte par rapport à une surface inférieure (102) de l'élément de pelle étant réalisée dans une région centrale de l'élément de pelle, laquelle entaille contient un support pour recevoir un dispositif de réception de manche (140), **caractérisé en ce que** le support contient un dispositif de réception de manche (140) et constitue de ce fait un dispositif adaptateur intégré dans l'élément de pelle pour un dispositif de manche, une pluralité de rails de guidage parallèles dans la direction longitudinale (137) étant réalisés dans la région de la surface intérieure du support, lesquels coopèrent avec des rails creux dans la région d'une surface extérieure du dispositif de réception de manche (140), et le dispositif de réception de manche (140) contenant un corps cylindrique pourvu dans la région de sa surface extérieure de rails creux parallèles dans la direction longitudinale, dans lequel corps cylindrique est supporté de manière fixe un boulon métallique (141) pour la fixation du dispositif de manche.

2. Dispositif selon la revendication 1, **caractérisé en ce que** l'élément de pelle présente une région avant (120) et une région arrière (121) essentiellement plane, lesquelles sont connectées l'une à l'autre par le biais d'une troisième région courbe (123), une entaille (130) fermée par rapport à la surface (101) de l'élément de pelle et ouverte par rapport à une surface inférieure (102) de l'élément de pelle étant réalisée dans la région arrière plane (121), laquelle entaille s'étend sur le panneau arrière (113) jusqu'à la région avant plane (120).

3. Dispositif selon l'une quelconque des revendications précédentes, **caractérisé en ce que** l'entaille (130) contient une partie (131) réalisée avec une courbure convexe par rapport à la surface (101).

4. Dispositif selon l'une quelconque des revendications précédentes, **caractérisé en ce que** l'entaille (130) est réalisée sous forme de cavité concave en forme de U par rapport à la surface inférieure (102).

5. Dispositif selon l'une quelconque des revendications précédentes, **caractérisé en ce que** le support est réalisé sous forme de cylindre creux avec une surface frontale ouverte servant d'ouverture d'introduction pour un dispositif de réception de manche (140), et une surface frontale (135) fermée servant de butée pour un dispositif de réception de manche (140).

6. Dispositif selon la revendication 5, **caractérisé en ce que** le support est connecté fixement par le biais d'une pluralité de nervures (136) à la surface inférieure (102) de l'élément de pelle.

7. Dispositif selon la revendication 6, **caractérisé en ce que** trois nervures équidistantes (136) sont prévues.

8. Dispositif selon la revendication 1, **caractérisé en ce que** le boulon métallique (141) est réalisé sous forme de boulon polygonal, qui est pourvu dans la région de son extrémité libre éloignée du corps cylindrique d'une rainure périphérique (142) pour coopérer avec une vis de réglage d'un dispositif de manche.

9. Dispositif selon la revendication 1, **caractérisé en ce que** le boulon métallique (141) est réalisé sous forme de boulon plat de forme parallélépipédique, qui, dans la région de son extrémité libre éloignée du corps cylindrique, est pourvu d'un alésage pour coopérer avec un mandrin d'encliquetage d'un dispositif de manche.

10. Dispositif selon l'une quelconque des revendications précédentes, **caractérisé en ce que** l'élément de pelle se compose d'un matériau en plastique.

11. Dispositif selon la revendication 10, **caractérisé en ce que** dans la région du bord avant (110) de l'élément de pelle est prévu un rail de renforcement métallique (111).
